# EUROPÄISCHE PATENTSCHRIFT

(11) **EP 0 201 723 B1**
(45) Veröffentlichungstag und Bekanntmachung des Hinweises auf die Patenterteilung: **04.09.1991**
(21) Anmeldenummer: 86104842.9
(22) Anmeldetag: 09.04.1986
(51) Int. Cl.: E21B 17/22, E21B 17/046

(54) **Bohrwerkzeug mit austauschbarer Förderwendel**
Drilling tool with a replaceable conveying spiral
Outil de forage avec spirale transporteuse remplaçable

(30) Priorität: 15.05.1985 DE 8514422 U
(43) Veröffentlichungstag der Anmeldung: 20.11.1986
(73) Patentinhaber: Hawera Probst GmbH + Co., 88212 Ravensburg (DE)
(72) Erfinder: Moser, Bernhard, D-7963 Altshausen (DE)
(74) Vertreter: Patentanwälte Eisele, Otten & Roth

(56) Entgegenhaltungen:
- EP-A- 108 157
- BE-A- 665 884
- DE-A- 2 543 578
- DE-A- 3 044 775
- US-A- 2 675 257
- US-A- 3 372 763

## Beschreibung

Die Erfindung betrifft ein Bohrwerkzeug mit austauschbarer Förderwendel, die mittels einer am Bohrerschaft sich formschlüssig abstützenden Abstützvorrichtung axial gesichert ist.

Aufsteckbare Förderwendeln nach dem Oberbegriff des Anspruchs 1 sind zum Beispiel aus der DE-A 25 43 578 oder DE-A 30 44 775 bekannt. In erstgenannter Schrift erfolgt die axiale Sicherung der Förderwendel mittels eines zweiteiligen Spannrings der mittels Schrauben mit dem Schaft verspannbar ist. Zwischen der Mantelfläche des Spannrings und der Mantelfläche des Schaftes ist ein weiteres ringförmiges Element und zwischen dem rückwärtigen Ende der Wendel und dem Spannring ein elastisches, als Puffer dienendes weiteres Glied angeordnet. Beim Gegenstand dieser Abstützvorrichtung sind daher wenigstens vier verschiedene Bauteile notwendig und die Montage bzw. Demontage zum Austausch der Wendel ist kompliziert. Darüber hinaus kann eine ausreichende Wirkung der Axialsicherung der Förderwendel nur mittels äußerst sorgfältiger Montage erfolgen.

Bei der Ausführungsform einer Axial-Abstützvorrichtung gemäß der weiterhin genannten DE-A 30 44 775 ist eine Axialsicherung der Förderwendel im eigentlichen Sinne gar nicht vorhanden, denn die die Förderwendel begrenzenden Abstützvorrichtungen sind in erster Linie als Zentrierringe aus Gummi oder Kunststoff ausgebildet. Eine wirksame axiale Sicherung bei axialer Belastung der Förderwendel kann mit einem derartigen Bauelement nicht erzielt werden.

Bei einer weiterhin bekannten Einrichtung zur axialen Sicherung einer in sich zusammenschiebbaren Förderwendel wird eine gegen den Druck der Wendel axial verschiebbare Hülse verwendet, die die axiale Lage eines formschlüssig mit dem Bohrerschaft und der Hülse zusammenwirkenden Teiles nach Art einer Paßfeder fixiert.

Aus der EP-A-108 157 ist ein Bohrwerkzeug nach der Gattung des Hauptanspruchs bekannt geworden. Hierbei handelt es sich um ein Probeentnahmegerät zum Entnehmen von Bodenproben. Im geschlossenen Zustand kann das Gerät wie ein Bohrer verwendet werden, bei welcher auch die Förderwendel mit gewissem Aufwand demontierbar ist. Im zusammengebauten Zustand stützt sich die Förderwendel mittels einer Sperrvorrichtung mit Einrastglied formschlüssig am Kolben des Bohrwerkzeugs ab und bildet eine axiale Abstützsicherung. Diese bekannte Einrichtung hat jedoch den Nachteil, daß ein schnelles und rasches Wechseln des Spiralblatts zur Förderung von Bodensubstanz nicht vorgesehen und auch nicht ohne weiteres möglich ist.

Der Erfindung liegt die Aufgabe zugrunde, ein Bohrwerkzeug mit zylindrischem Bohrerschaft und Bohrerkopf zu schaffen, bei welchem die Förderwendel rasch und leicht austauschbar ist, die jedoch im Betrieb in ihrer axialen Lage fest gesichert und gehalten ist.

Diese Aufgabe wird ausgehend von einem Bohrwerkzeug der einleitend bezeichneten Art durch die kennzeichnenden Merkmale des Anspruchs 1 gelöst.

Die erfindungsgemäße Axialabstützung für Aufsteckwendeln hat gegenüber bekannten Einrichtungen den Vorteil, daß sie sehr kostengünstig unter Verwendung von Normalien hergestellt werden kann. Sie erzeugt weiterhin keine Eigenschwingungen und wirkt auf das Bohrersystem durch die entsprechende Formgebung schwingungsdämpfend bzw. schwingungsabbauend. Die Montage kann ohne aufwendiges Spezialwerkzeug erfolgen. Vorteilhaft ist auch die universelle Einsetzbarkeit für eine ganze Durchmesser-Palette von Bohrwerkzeugen, d. h. für verschiedene austauschbare Förderwendeln sowie für Bohrwerkzeuge mit verschiedenen Bohrköpfen bei gleichbleibendem Schaftdurchmesser. Durch die einfache Konstruktion ergibt sich eine hohe Lebensdauer der Abstützvorrichtung. Die Abstützvorrichtung kann gleichermaßen für verschiedene Wendeltypen, d. h. mit und ohne Mantelrohr verwendet werden.

Durch die in den Unteransprüchen aufgeführten Maßnahmen ist eine vorteilhafte Weiterbildung und Verbesserung des im Anspruch 1 beanspruchten Bohrwerkzeuges möglich. Gemäß der Ausbildung der Erfindung nach Unteranspruch 2 wird als Axial-Abstützvorrichtung eine elastische Hülse verwendet, die formschlüssig in die Einstichnut am Bohrerschaft eingreift und damit sowohl als Axialsicherung als auch als Dämpfungsglied des Bohrwerkzeugs dient.

Eine Weiterbildung der Erfindung wird gemäß dem Unteranspruch 3 dadurch bewirkt, daß die elastische Hülse mittels eines Stützringes, Klemmrings o. dgl. in ihrer axialen Lage innerhalb der Einstichnut gehalten ist, d. h. eine Aufweitung des Innen- und damit des Außendurchmessers der Hülse zum Verlassen der Einstichnut ist nur bei abgenommenem Stützring möglich. Dabei kann in vorteilhafter Weiterbildung der Erfindung der Stützring selbst ebenfalls über eine Halteschulter gegen axiales Verrutschen abgesichert sein. Normalerweise wird der Klemmring jedoch mittels einer Zange verspannt und nach Gebrauch abgezwickt oder geöffnet. Gemäß der Ausführung der Erfindung nach Unteranspruch 5 erfolgt die Einschnürung der Gummihülse in die Einstichnut durch Zusammenziehen des Klemmringes.

Ein vorteilhaftes und zweckmäßiges Ausführungsbeispiel der Erfindung ist in der Zeichnung dargestellt und in der nachfolgenden Beschreibung näher erläutert. Es zeigen
- Fig. 1: einen Längsschnitt durch ein erfindungsgemäßes Bohrwerkzeug mit Axial-Abstützvorrichtung,
- Fig. 2: eine Draufsicht entsprechend der Schnittlinie I-I in Fig. 1.

Das in der Fig. 1 dargestellte Bohrwerkzeug 10 besteht aus einem Bohrerschaft 11 mit Durchmesser D. Der untere, in der Figur abgeschnittene Einspannschaft 12 und der obere Trägerschaft 13 für die aufsteckbare Förderwendel 14 wird durch die als Hülse ausgebildete Abstützvorrichtung 15 getrennt. Die aus elastischem Gummi oder Kunststoff hergestellte Hülse 15 ist in Querschnitt T-förmig abgesetzt, d. h. sie besteht aus einem oberen, im Durchmesser größeren Bund 16 sowie einem unteren im Durchmesser kleineren Bund 17.

Zur Aufnahme der Hülse 15 weist der Bohrerschaft 11 eine sich axial ab der Unterkante 18 der Förderwendel 14 erstreckende Einstichnut 19 auf, die in ihrem Durchmesser d' dem Innendurchmesser d der Hülse 15 entspricht. Der Innendurchmesser d der Hülse 15 kann im ungespannten Zustand noch etwas kleiner als der Durchmesser d' der Einstichnut 19 ausgeführt sein, um eine zusätzliche kraftschlüssige Verspannung zu ermöglichen.

Die Hülse trägt über dem unteren Bund 17 einen Klemmring 20, der in seinem Innendurchmesser derart bemessen ist, daß die Hülse nach Einrastung in der Einstichnut 19 ihren Außendurchmesser und damit den Innendurchmesser d nicht mehr aufweiten kann, so daß die Hülse 15 nach der Anbringung des Klemmringes 20 in ihrer axialen Lage durch Formschluß eindeutig fixiert ist. Ein zusätzlicher Kraftschluß zwischen Hülse 15 und Nut 19 ergibt sich aus der Elastizität der Gummihülse.

Die Absicherung des Stützringes 20 gegen axiales Wegrutschen kann mittels einer kleinen Halteschulter 21 unterhalb des Stützringes 20 erfolgen, deren Außendurchmesser etwas größer als der Innendurchmesser des Stützringes ausgeführt ist.

Der obere, breitere Bund 16 dient zur dämpfenden Abstützung der Förderwendel 14.

In Fig. 2 ist die Abstützvorrichtung bzw. Hülse 15 aus der Sicht I-I in Fig. 1 schematisch dargestellt. Hiermit wird insbesondere die Ausbildung des Stützringes 20 als zweiohr-Schlauchklemme gezeigt, die zweckmäßigerweise verwendet wird.

Die Montage bzw. Demontage der Förderwendel 14 auf dem Bohrerschaft geschieht dann wie folgt:
Montage: Der als Zweiohr-Schlauchklemme ausgebildete Klemmring 20 ist im Urzustand im Durchmesser größer ausgeführt, als der Außendurchmesser der Hülse 15. Nach dem Aufschieben wird der Ring an den "Ohren" 22 mit einer Beißzange zusammengekniffen, so daß sich der Ringdurchmesser verkleinert und die Gummihülse in die Einstichnut 19 fest eingepreßt wird. Zur Demontage wird der Klemmring 20 mit einer Zange abgezwickt und abgezogen.

Bei einer Ausführungsform mit Halteschulter 21 kann der Stützring 20 durch die Halteschulter selbst in seiner Lage gehalten sein, so daß er nicht abrutscht. Zur Demontage wird der Stützring 20 dann über die Halteschulter abgezogen. Danach kann die elastische Hülse 15 bezüglich ihrem Innendurchmesser d vergrößert und von der Einstichnut 19 durch axiales Verschieben (in der Fig. 1 nach unten) abgezogen werden. Danach kann auch die Förderwendel 14 vom Bohrerschaft 11 abgezogen werden.

An Stelle eines Klemmringes in Ausbildung als Zweiohr-Schlauchklemme kann auch jede andere Form einer Schlauchklemme verwendet werden.

## Patentansprüche

1. Bohrwerkzeug mit austauschbarer Förderwendel (14), die mittels einer am Bohrerschaft (11) sich abstützenden Axial-Abstützvorrichtung (15) aus einer elastischen Gummi- oder Kunststoffhülse (15) besteht, welche über den zylindrischen Einspannschaft (12) aufschiebbar ist, dadurch gekennzeichnet, daß der Bohrerschaft (11) im Endbereich der Förderwendel (14) eine Einstichnut (19) aufweist zur Aufnahme der im Innendurchmesser (d) an den Einstichnut-Durchmesser (d') angepaßten Axial-Abstützvorrichtung (15), wobei die Axial-Abstützvorrichtung (15) das einspannschaftseitige Ende der Förderwendel (14) abstützt, und in die Einstichnut (19) formschlüssig einrastbar ist und daß eine radiale Aufweitung der Axial-Abstützvorrichtung (15) durch Aufschieben eines zylindrischen Rings (20) blockierbar ist.

2. Bohrwerkzeug nach Anspruch 1, dadurch gekennzeichnet, daß die Abstützvorrichtung (15) eine den Bohrerkopf bzw. der Förderwendel (14) zugewandten Tragschulter (16) aufweist.

3. Bohrwerkzeug nach Anspruch 2, dadurch gekennzeichnet, daß die elastische Hülse (15) an seiner Außenmantelfläche einen Stützring, Klemmring, Klemmschelle o. dgl. (20), insbesondere eine Zweiohr-Schlauchklemme (20) aufweist.

4. Bohrwerkzeug nach Anspruch 3, dadurch gekennzeichnet, daß der Stützring, Klemmring o. dgl. (20) mittels einer Halteschulter (21) an der elastischen Hülse (15) axial gesichert ist.

5. Bohrwerkzeug nach Anspruch 3 oder 4, dadurch gekennzeichnet, daß der Innendurchmesser (d) der Hülse (15) etwa dem Bohrerschaftdurchmesser (D) entspricht und daß der Stützring oder Klemmring (20) zur Einschnürung in die Einstichnut (19) vorgesehen ist.

## Claims

1. A drilling tool with interchangeable conveyor spiral (14) which, by means of an axial supporting arrangement (15) acting on the drill shank (11), consists of an elastic or plastic bushing (15) which is vertically displaceable over the cylindrical clamping shank (12), characterized in that the drill shank (11) has in the end region of the conveyor spiral (14) a turned groove (19) to receive the axial supporting arrangement (15) matched in inner diameter (d) with the diameter (d') of the turned groove, the axial supporting arrangement (15) supporting the end of the conveyor spiral (14) on the clamping shaft side and being positively engageable into the turned groove (19), and in that a radial widening of the axial supporting arrangement (15) can be blocked by pushing up a cylindrical ring (20).

2. A drilling tool according to claim 1, characterized in that the supporting arrangement (15) has a supporting shoulder (16) facing the drill head or the conveyor spiral (14).

3. A drilling tool according to claim 2, characterized in that the elastic bushing (15) has on its outer shell surface a supporting ring, clamping ring, clamp or the like (20), particularly a two-lug tubular clamp (20).

4. A drilling tool according to claim 3, characterized in that the supporting ring, clamping ring or the like (20) is secured axially to the elastic bushing (15) by means of a supporting shoulder (21).

5. A drilling tool according to claim 3 or 4, characterized in that the inner diameter (d) of the bushing (15) corresponds substantially to the diameter (D) of the drill shank, and in that the supporting ring or clamping ring (20) is provided for constriction into the turned groove (19).

## Revendications

1. Outil de forage à hélice d'extraction (14) interchangeable, qui s'appuie au moyen d'un dispositif d'appui axial (15) constitué d'une douille de matière synthétique ou de caoutchouc élastique (15), s'appuyant sur l'arbre (11) du foret, laquelle peut être enfilée sur l'arbre de fixation cylindrique (12),
caractérisé en ce que l'arbre (11) du foret présente une rainure (19) dans la zone d'extrémité de l'hélice d'extraction (14), pour la réception du dispositif d'appui axial (15) adapté, en ce qui concerne son diamètre interne (d), au diamètre (d') de la rainure, le dispositif d'appui axial (15) supportant l'extrémité, du côté de l'arbre de fixation, de l'hélice d'extraction (14), et pouvant être emboîté mécaniquement dans la rainure (19), et en ce qu'un élargissement radial du dispositif d'appui axial (15) peut être empêché par mise en place d'une bague cylindrique (20).

2. Outil de forage selon la revendication 1,
caractérisé en ce que le dispositif d'appui (15) présente un épaulement de support (16) proche de la tête du foret ou de l'hélice d'extraction (14).

3. Dispositif de forage selon la revendication 2,
caractérisé en ce que la douille élastique (15) présente, à sa surface d'enveloppe externe, une bague d'appui, une bague de serrage, une bride de serrage, ou analogue (20), en particulier une pince pour tuyau à deux oreilles (20).

4. Dispositif de forage selon la revendication 3,
caractérisé en ce que la bague d'appui, la bague de serrage ou analogue (20) est maintenue axialement contre la douille élastique (15) au moyen d'un épaulement de maintien (21).

5. Outil de forage selon la revendication 3 ou 4,
caractérisé en ce que le diamètre interne (d) de la douille (15) correspond à peu près au diamètre (D) de l'arbre du foret, et en ce que la bague d'appui ou la bague de serrage (20) est prévue pour son insertion dans la rainure (19).
